# EUROPÄISCHE PATENTANMELDUNG

(11) **EP 1 136 631 A1**
(43) Veröffentlichungstag der Anmeldung: **26.09.2001**
(21) Anmeldenummer: 00106419.5
(22) Anmeldetag: 24.03.2000
(51) Int. Cl.: E04B 2/86, E04B 1/41

(54) **Betonschalsystem**

(71) Anmelder: Stocker, Ernst, 39025 Naturns (BZ) (IT)
(72) Erfinder: Stocker, Ernst, 39025 Naturns (BZ) (IT)
(74) Vertreter: Oberosler, Ludwig

(57) **Zusammenfassung**

Betonschalsystem bestehend aus Schalungsanker (2) welche paarweise Befestigungselemente für Schaltafeln (5) verbinden wobei diese Befestigungselemente, im Querschnitt U-förmige, einfache Einrastschuhe (1) sind in welche die untere Längskante der Schaltafeln (5) zwecks Halterung eingerastet wird, bzw. im Querschnitt H-förmige , doppelte Einrastschuhe (3) sind in welche von unten die obere Längskante der unteren Schaltafeln (5) und von oben die untere Längskante der darüber angeordneten Schaltafeln (5) eingerastet werden und wobei für eine auf ein Funament (8) oder auf eine Betonmauer aufgesetzte weniger starke Betonmauer die Schaltafeln (5) in, im Fundament (8), bzw. in die stärkere Mauer, Einrastprofile (1y) für die unteren Längskanten der Schaltafeln (5) der entsprechenden aufgesetzten Schalung eingegossen werden.

## Beschreibung

Es sind verschiedene Betonschalsysteme bekannt bei welchen die Schaltafeln durch quer zu den Schaltafeln, horizontal verlegte, Schalungsanker auf einen vorgegebenen Abstand gehalten werden. Diese Schalungsanker stehen mit ihren, mit einem Durchbruch versehenen, Enden an beiden äußeren Flächen der Schalungswände vor damit in diese Durchbrüche Querhalter gesteckt werden können welche vertikal, vom untersten bis zum obersten, sich gegenseitig verkeilend, die einzelnen Lagen von Schaltafeln sichern. Die oberste Reihe von Querhaltern werden durch einfache Keile an den Schalungsankerenden gesichert.

Diese Betonschalsysteme welche alle Schalungsanker als horizontale Distanzhalteelemente und Querhalter als vertikale Verriegelungselemente verwenden sind, insbesondere für die Erstellung einer Betonschalung, z.B. für das Gießen von Grundmauern oder eines Fundamentes oder allgemein von Mauern mit verhältnismäßig großer Stärke und kleiner Höhe nicht geeignet.

Wurde früher das Fundament in einen eigens ausgehobenen Fundamentgraben in die Erde gegossen, so hat sich heute bewährt, im Bereich des Verlaufes des Fundamentes, den Erdboden durch eine Schicht Magerbeton, welcher mittels Waaglatte horizzontal abgezogen wird, auszugleichen um auf dieser Ausgleichschicht anschließend die Betonschalung für die eigentliche Grundmauer zu erstellt. Da die Stärke der Grundmauern die üblichen Stärken von Betonmauern überschreitet und da öfters die einzelnen Teile des Fundamentes aus Mauern unterschiedlicher Breite bestehen, werden die entsprechenden Schalungen meistens auf traditionelle Art erstellt.

Insbesondere um den Schaltafeln am unteren Längsrand, wo der Materialdruck am größten ist, Halt zu geben, ist es notwendig, unter hohem Arbeitsaufwand und mit beachtlichem Verschnitt von Bauholz, in Form von Rahmenholz, Streben, Stützen und Abstandhölzer, die erforderlichen Auflagen, Widerlager und Abstützungen für die Schalwände zu schaffen. Nur um die Schalwände im oberen Bereich zu halten werden immer häufiger, verstellbare Zwingen verwendet welche den Vorteil bieten, daß sie der jeweiligen Stärke der Mauer, bzw. der Schalung, stufenlos angepaßt werden können.

Weiters hat sich erwiesen daß, nachdem das Fundament erstellt ist, der Aufbau einer Betonschalung auf das Fundament mittels bekannter Schalungssysteme ebenfalls Probleme mit sich bringt welche meistens nur auf traditionelle, arbeitsaufwendige Art lösbar sind. Die bekannten Schalungssysteme verfügen nämlich nicht über eine brauchbare Lösung um den einwandfreien Anschluß zwischen dem breiteren Fundament und der darauf aufzusetzenden Betonmauer herzustellen.

Die Erfindung stellt sich die Aufgabe ein Betonschalsystem zu schaffen welches es ermöglicht, mit wenig Arbeitsaufwand, den Schaltafeln für unterschiedlich starke Betonmauern, insbesondere im Bereich der unteren Längskante, den nötigen Halt zu verleihen, wobei weiters die Möglichkeit besteht für die, auf diese stärkeren Mauern, nachträglich aufgesetzten Mauern geringerer Stärke, die Sitze für die entsprechenden unteren Längsränder der untersten Lage der Schaltafeln vorzubereiten um auch diesen wieder den nötigen Halt zu verleihen.

Diese Aufgabe wird erfindungsgemäß dadurch gelöst, daß für die Halterung der unteren Längsränder der Schaltafeln Einrastschuhe verwendet werden welche jeweils paarweise durch vorgefertigte oder auch nach Bedarf abgelängte Schalungsganker verbunden sind während, um die Sitze für die nachträglich auf das Fundament aufzusetzende Betonschalung zu schaffen, im oberen Bereich der Fundamentmasse einzugießende Einrastprofile, welche im weswentlichen U-förmigen Querschnitt aufweisen, z. B. durch quer über die Schaltafeln befestigte Trägerleisten befestigt werden. Diese Einrastprofile können den selben Querschnitt wie die Einrastschuhe aufweisen. Um das Eindringen von Mörtel während des Gießens des Fundamentes zu verhindern, wird in das Einrastprofil z.B. eine Holzleiste oder ein Kunststoffprofil eingelegt. Die quer über die Schaltafeln befestigten Trägerleisten können gleichzeitig als Abstandhalter für den oberen Längsrand der Schaltafeln genutzt werden. Es bietet sich auch an die Einrastprofile, z. B. mit Bindedraht wie er auf Baustellen für die Verbindung der Armierungseisen verwendet wird, an den Schaft von Zwingen zu befestigen welche in bekannter Weise den oberen Bereich der Schaltafeln zusammenhalten; dabei muß natürlich der Schaft der Zwingen am oberen Längsrand der Schaltafeln aufliegen und die Schalung bis am oberen Rand der Schaltafeln mit Beton vollgegossen werden. Der Abstand zwischen den Einrastprofilen kann durch vorgefertigte oder nach Bedarf abgelängte Distanzhalter gesichert werden.

Diese Distanzhalter sind erfindungsgemäß, wie die Schalungsanker einfache Bandeisen welche entweder in verschiedenen Längen vorgefertigt und vorgeformt vorliegen oder auf der Baustelle auf Maß abgelängt werden können und, in gleicher Weise wie mit den Einrastschuhen, mit den Einrastprofilen verbunden werden können.

Die Erfindung wird nachfolgend anhand eines in der beigelegten Zeichnung schematisch dargestellten Ausführungsbeispieles eines erfindungsgemäßen Betonschalsystemes näher erklärt, dabei erfüllt die Zeichnung rein erklärenden, nicht begrenzenden Zweck.

Die Fig. 1 zeigt in perspektivischer Darstellung einen erfindungsgemäßen einfachen Einrastschuh für die untere Längskante einer Schaltafel an welchem ein Ende des Schalungsankers durch Umbiegen des Endbereiches sowie einer, aus dem Schalungsanker selbst, gestanzten und ausgebogenen Zunge festgeklammert ist.

Die Fig. 2 zeigt in perspektivischer Darstellung einen erfindungsgemäßen einfachen Einrastschuh für die untere Längskante einer Schaltafel an welchem ein Ende des Schalungsankers in einen Durchbruch, welche an einem seitlich vom Einrastschuh abstehendem Flansch vorgesehen ist, eingeführt und umgebogen worden ist.

Die Fig. 3 zeigt in perspektivischer Darstellung einen erfindungsgemäßen doppelten Einrastschuh an welchem ein Ende des Schalungsankers in einen Durchbruch, welcher an einem seitlich abstehendem Flansch vorgesehen ist, eingeführt und umgebogen worden ist.

Die Fig. 4 zeigt in perspektivischer Darstellung eines der Enden eines erfindungsgemäßen Schalungsankers welcher für die Aufnahme eines Einrastschuhes vorbereitet ist.

Die Fig. 5 zeigt in perspektivischer Darstellung das erfindungsgemäße Betonschalsystem an einem Stück gegossenem Fundament.

Die Fig. 6 zeigt die Vorderansicht eines ausgeschalten Fundamentes auf welchem die Schalung für eine darauf aufgesetzte Betonmauer aufgebaut ist.

Das erfindungsgemäße Betonschalsystem besteht grundsätzlich aus einfachen Einrastschuhen 1 und aus doppelten Einrastschuhen 3 welche durch Schalungsanker 2 paarweise verbunden werden. Weiters gehören zum Schalungssystem Verbindungsklammern 4 und Einrastprofile 1y. Vorteilhafterweise weisen die einfachen Einrastschuhe 1 und die Einrastprofile 1y den selben Querschnitt auf, dieser besteht aus einem horizontalem Flansch 1b von welchem zwei zueinander um die Stärke der Schaltafeln 5 beabstandete, parallele, senkrechte Flansche 1a abstehen. Der horizontale Flansch 1b weist an beiden Seiten einen in der selben Ebene abstehenden Ansatz 1c, 1d auf; dieser Ansatz 1d kann einen Durchbruch 1e aufweisen durch welchen das Ende 2a des Schalungsankers 2 eingeführt und hakenartig befestigt werden kann (Fig. 2). Bei Ansätzen 1c ohne Durchbruch 1e besteht die Möglichkeit das Ende 2a des Schalungsankers um den äußeren Ansatz 1c hakenartig zu biegen und eventuell zusätzlich eine, aus dem Schalungsanker 2 selbst, gestanzte und ausgebogene Lasche 2b über den zweiten inneren Ansatz 1d zu biegen (Fig. 1). Vorzugsweise besteht der Schalungsanker 2 aus einem einfachen Bandeisen welches entweder vorgeformt, z.B. mit hochgebogenen Enden 2a und ausgebogener Lasche 2b (Fig. 4) in bestimmten Längen, entsprechend den gängigen Fundamentstärken, vorliegt oder an der Baustelle von Meterware abgelängt und vorbereitet wird.

Um mittels dem erfindungsgemäßen Betonschalsystem ein Fundament gießen zu können werden auf den vorbereiteten Erdboden, bzw. auf die waagrecht abgezogene Magerbetonschicht, quer zum Verlauf des Fundamentes und in möglichst regelmäßigen Abständen die, durch den Schalungsanker 2 paarweise verbundenen Einrastschuhe 1 verlegt. In diese Einrastschuhe 1 werden die Schaltafeln 5 mit ihrer unteren Längskante eingelegt und eventuell in senkrechter Lage auf bekannte Art und mit bekannten Mitteln abgestützt. Im Bereich wo eine Schaltafel sich auf Stoß an die nächste reiht kann erfindungsgemäß ein z.B. doppelt langer Einrastschuh 1x eingesetzt werden während an der entsprechenden oberen Kante der beiden Schaltafeln diese durch Aufstecken einer einfachen U-förmigen Verbindungsklammer 4 in ihrer gegenseitigen Position gesichert werden.

Um im Fundament 8, welches normalerweise größere Stärke hat als die darauf aufgesetzten Mauern, das sichere Einrasten der unteren Längskanten der Schaltafeln 5 für das aufgesetzte Mauerwerk vorzusehen, werden erfindungsgemäß Einrastprofile 1y im oberen Bereich, bündig mit der oberen horizontalen Fundamentoberläche eingegossen. Diese Einrastprofile 1y weisen den selben Querschnitt wie die Einrastschuhe 1 auf und werden in gleicher Weise wie diese durch Schalungsanker 2 verbunden um sie auf einen bestimmten Abstand zu halten. In die Einrastprofile sind Holz- oder Kunststoffleisten 7 eingelegt um zu verhindern, daß sie mit Beton vollgegossen werden. Um die Einrastprofile 1y in der Schalung zu fixieren, können diese an quer über die Schaltafeln 5 gelegte und befestigte Holzleisten 6 gebunden oder genagelt werden. Die selben Holzleisten 6 können dazu dienen um den Abstand zwischen den oberen Längsrändern der Schaltafeln 5 zu sichern. Die Sicherung dieses Abstandes kann jedoch auch in bekannter Weise mittels stufenlos verstellbarer Zwingen erreicht werden; in diesem Fall können die Einrastprofile 1y, z.B. mit Bindedraht, an die quer über die Schaltafeln gelegten Schäfte der Zwingen gebunden werden.

Nach Ausschalung des Fundamentes 8 werden auch die Einrastprofile 1y von den Leisten oder Kunststoffprofilen 7 befreit und sind somit bereit, die unteren Längskanten der Schaltafeln 5 für die Erstellung der auf das Fundament 8 aufgesetzten Mauer zu ermöglichen. Gemäß einer Weiterentwicklung des Erfindungsgedankens kann für die Halterung der verschiedenen übereinander aufgebauten Schaltafeln 5 ein doppelter Einrastschuh 3 Verwendung finden welcher in gleicher Weise wie der einfache Einrastschuh 1 mit, mit Durchbruch 1e versehenen, Ansätzen 1d ausgestattet ist und über Schalungsanker 2 paarweise verbunden wird. Dieser doppelte Einrastschuh 3 hat einen H-förmigen Querschnitt, wobei von einem mittleren horizontalen Flansch 3b, senkrecht nach oben sowie auch senkrecht nach unten parallele Flansche 3a abstehen, zwischen denen von unten der obere Längsrand der Schaltafeln 5 einrasten kann, während von oben der untere Längsrand der senkrecht darüber angeordneten Schaltafeln 5 einrasten kann. Seitlich steht, in gleicher Ebene mit dem horizontalen Flansch 3b, ein Ansatz 3d ab welcher einen Durchbruch 3e für die Verbindung mit dem Schalanker 2 aufweist.

Die Erfindung schließt nicht aus, daß als Schalanker auch andere auf Zug belastbare Elemente Verwendung finden welche als Meterware zur Verfügung stehen und auf einfache Weise abgelängt und an den Einrastschuhen 1, 3, bzw. an den Einrastprofilen 1y, befestigt werden können.

Vorteilhafterweise werden die Einrastshuhe 1, 3, 1x, die Einrastprofile 1y, die Schalungsanker 2 und die Verbindungsklammern 4 aus metallischem Werkstoff hergestllt, ohne jedoch die Herstellung aller oder einiger dieser Elemente aus Kunststoff auszuschließen.

## Patentansprüche

1. Betonschalsystem bestehend aus Schalungsanker (2) welche paarweise Befestigungselemente für Schaltafeln (5) verbinden, **dadurch gekennzeichnet, daß** diese Befestigungselemente, im Querschnitt U-förmige, einfache Einrastschuhe (1, 1x) sind in welche die untere Längskante der Schaltafeln (5) zwecks Halterung eingerastet wird, bzw. im Querschnitt H-förmige, doppelte Einrastschuhe (3) sind in welche von unten die obere Längskante der unteren Schaltafeln (5) und von oben die untere Längskante der darüber angeordneten Schaltafeln (5) eingerastet werden.

2. Betonschalsystem gemäß Patentanspruch 1, **dadurch gekennzeichnet, daß** im Bereich wo die Schaltafeln (5) auf Stoß in Längsrichtung aneinandergereiht sind, an der unteren Kante der Schaltafeln, ein Einrastschuh (1x) eingesetzt wird welcher durch seine Längserstreckung beide entsprechenden unteren Ecken der Schaltafeln (5) umfaßt, daß im selben Bereich vertikal darüber die Schaltafeln (5) durch eine U-förmige von oben aufgesteckte Verbindungsklammer (4) gehalten werden.

3. Betonschalsystem gemäß Patentanspruch 1, **dadurch gekennzeichnet, daß** vom einfachen Einrastschuh (1, 1x) einseitig oder beidseitig seitlich Ansätze (1c) abstehen welche keine Befestigungselemente, Ösen oder Durchbrüche aufweisen und/oder Ansätze (1d) abstehen welche einen Durchbruch (1e) oder bekannte Befestigungselemente wie Ösen und/oder Bügel, für das Ende des Schalungsankers (2) aufweisen.

4. Betonschalsystem gemäß Patentanspruch 1, **dadurch gekennzeichnet, daß** bündig zur oberen horizontalen Oberfläche eines Fundamentes (8) oder einer Mauer, auf welche anschließend eine Betonmauer mit geringerer Stärke aufgesetzt werden soll, zueinander parallel verlaufende, im Quershnitt U-förmige Einrastprofile (1y) eingegossen werden in welche anschließend die unteren Längskanten der Schaltafeln (5) eingesetzt werden können.

5. Betonschalsystem gemäß Patentanspruch 1, **dadurch gekennzeichnet, daß** während des Gießens des Fundamentes (8) oder der Mauer, zwischen die vertikalen Flansche der Einrastprofile (1y), Leisten oder Kunststoffprofile (7) eingelegt sind welche sich im Profil verklemmen können oder darin befestigt werden, um für die Befestigung der Einrastprofile (1y) selbst an quer über die Schaltafeln (5) sich erstreckende Schalungselemente (6) oder Schäfte von Schalungszwingen befestigt werden zu können.

6. Betonschalsystem gemäß Patentanspruch 1, **dadurch gekennzeichnet, daß** der Abstand unter den Einrastprofilen (1y) durch daran befestigte, die Profile quer verbindende Schalungsanker (2) bestimmt wird.

7. Betonschalsystem gemäß Patentanspruch 1, **dadurch gekennzeichnet, daß** die Enden (2a) des Schalungsankers (2) durch einfaches Umbiegen an den Einrastschuhen (1, 3) und an den Einrastprofilen, hakenartig den äußeren Ansatz (1c, 1d) umgreifend oder den Durchbruch (1e) am inneren Ansatz (1d) durchdringend, befestigt werden und daß im ersten Fall der zweite innere Ansatz durch eine, aus dem Schalungsanker (2) selbst, gestanzte und ausgebogene Lasche (2b) überdeckt wird.

## Geänderte Patentansprüche

### Geänderte Patentansprüche gemäss Regel 86(2) EPÜ.

1. Betonschalsystem bestehend aus wiederverwendbaren Schaltafeln (5) und Schalungsanker (2) welche paarweise Befestigungselemente für Schaltafeln (5) verbinden, **dadurch gekennzeichnet, daß** diese Befestigungselemente, im Querschnitt U-förmige, einfache, zueinander in Längsrichtung beabstandet verlegte Einrastschuhe (1, 1x) sind in welche die untere Längskante der Schaltafeln (5) zwecks Halterung eingerastet wird, bzw. im Querschnitt H-förmige, doppelte Einrastschuhe (3) sind in welche von unten die obere Längskante der unteren Schaltafeln (5) und von oben die untere Längskante der darüber angeordneten Schaltafeln (5) eingerastet werden und daß der Schalungsanker (2) ein abgelängtes Bandeisen ist.

2. Betonschalsystem gemäß Patentanspruch 1, **dadurch gekennzeichnet, daß** vom einfachen Einrastschuh (1, 1x) in der selben Ebene des Bodenbereiches einseitig oder beidseitig seitlich flache Ansätze (1c) abstehen welche keinerlei Befestigungselemente, Ösen oder Durchbrüche aufweisen und/oder flache Ansätze (1d) abstehen welche einen Durchbruch (1e) oder Ösen für das Ende des Schalungsankers (2) aufweisen.

3. Betonschalsystem gemäß Patentanspruch 1, **dadurch gekennzeichnet, daß** bündig zur oberen horizontalen Oberfläche eines Fundamentes (8) oder einer Mauer, auf welche anschließend eine Betonmauer mit geringerer Stärke aufgesetzt werden soll, zueinander parallel verlaufende, im Quershnitt U-förmige Einrastprofile (1y) eingegossen werden in welche anschließend die unteren Längskanten der Schaltafeln (5) eingesetzt werden können.

4. Betonschalsystem gemäß Patentanspruch 1, **dadurch gekennzeichnet, daß** während des Gießens des Fundamentes (8) oder der Mauer, zwischen die vertikalen Flansche der Einrastprofile (1y), Leisten oder Kunststoffprofile (7) eingelegt sind welche sich im Profil verklemmen können oder darin befestigt werden, um für die Befestigung der Einrastprofile (1y) selbst an quer über die Schaltafeln (5) sich erstreckende Schalungselemente (6) oder Schäfte von Schalungszwingen befestigt werden zu können.

5. Betonschalsystem gemäß Patentanspruch 1, **dadurch gekennzeichnet, daß** die Enden (2a) des Schalungsankers (2) durch einfaches Umbiegen an den Einrastschuhen (1, 3) und an den Einrastprofilen, hakenartig den äußeren Ansatz (1c, 1d) umgreifend oder den Durchbruch (1e) am inneren Ansatz (1d) durchdringend, befestigt werden und daß im ersten Fall der zweite innere Ansatz durch eine, aus dem Schalungsanker (2) selbst, gestanzte und ausgebogene Lasche (2b) überdeckt wird.
